# FASCICULE DE BREVET EUROPEEN

(11) **EP 0 426 540 B1**
(45) Date de publication et mention de la délivrance du brevet: **19.01.1994**
(21) Numéro de dépôt: 90403023.6
(22) Date de dépôt: 26.10.1990
(51) Int. Cl.: F02B 75/04

(54) **Moteur à combustion interne à rapport volumétrique variable**
Brennkraftmaschine mit variablem Hub
Variable volume internal combustion engine

(30) Priorité: 31.10.1989 FR 8914263
(43) Date de publication de la demande: 08.05.1991
(73) Titulaire: Condamin, Bernard, F-92400 Courbevoie (FR)
(72) Inventeur: Condamin, Bernard, F-92400 Courbevoie (FR)
(74) Mandataire: Hirsch, Marc-Roger

(56) Documents cités:
- DE-A- 3 601 528
- GB-A- 173 252
- GB-A- 274 445
- US-A- 2 770 224
- US-A- 4 860 702

## Description

La présente invention concerne un moteur à combustion interne à rapport volumétrique variable où le volume des chambres de combustion est modifié par déplacement du vilebrequin par rapport à la culasse, le vilebrequin étant supporté par un bloc-vilebrequin distinct du bloc-cylindres, les deux blocs pouvant se déplacer l'un par rapport à l'autre grâce à au moins un dispositif de déplacement, tout en restant reliés à des organes assurant leur maintien et leur guidage, et comportant des usinages destinés à recevoir lesdits dispositifs et organes, ledit dispositif de déplacement étant composé d'un tourillon de déplacement cylindrique, monobloc, de longueur voisine de la distance qui sépare les paliers extrêmes du vilebrequin et comportant au moins à ses extrémités deux manetons concentriques excentrés par rapport à l'axe du tourillon, ledit tourillon étant monté dans un palier de l'un des blocs, bloc-cylindres ou bloc-vilebrequin, en étant susceptible de pivoter sous l'action d'un dispositif de commande, pour entraîner les manetons qui, solidaires de l'autre bloc, provoquent le déplacement relatif des deux blocs. Un tel moteur est destiné, en particulier, aux véhicules automobiles.

La plage de fonctionnement des moteurs à allumage commandé classiques présente une majorité de zones où le rendement énergétique est médiocre par rapport au rendement maximum. Ces zones correspondent soit à un régime dit "économique" où, pour une vitesse de rotation déterminée, la charge est très inférieure à celle que peut supporter le moteur, soit à un régime dit "élevé" où le couple décroît quand la vitesse de rotation augmente. Dans ces deux cas, le remplissage des cylindres n'est pas complet et la pression résultante dans les chambres de combustion est inférieure à sa valeur maximum admissible; le rendement du moteur s'en trouve diminué. La présente invention se propose d'améliorer le rendement des moteurs à combustion interne en faisant varier le volume minimal des chambres de combustion sensiblement dans le même rapport que la masse d'air admise par cycle.

Les études et réalisations existantes sur les moteurs à rapport volumétrique (dénommé également taux de compression) variable peuvent être classées en trois catégories:
- celle où le volume minimal des chambres de combustion est modifié par variation de la géométrie des organes en mouvement (longueur des bielles, hauteurs des pistons, diamètre du vilebrequin, etc.) et qui, malgré le maintien des caractéristiques thermiques et aérodynamiques des chambres, présente l'inconvénient de provoquer une usure accélérée des organes mobiles, d'une part à cause de leur fragilisation due à leur fragmentation et, d'autre part, à cause des modifications de leur équilibrage;
- celle où le volume minimal des chambres de combustion est modifié par la montée ou la descente d'un piston dans la culasse au niveau de chaque chambre de combustion et qui présente l'inconvénient de dégrader leurs caractéristiques thermiques et aérodynamiques tout en conservant sensiblement intactes les caractéristiques mécaniques de l'ensemble;
- celle où le volume des chambres de combustion est modifié par déplacement du vilebrequin par rapport à la culasse et qui ne présente pas les inconvénients cités précédemment; cependant, les solutions connues jusqu'alors exigent un accroissement significatif de la longueur des tourillons de vilebrequin et utilisent des organes de maintien et de déplacement sujets à des déformations non négligeables ainsi que des moyens d'assemblage susceptibles d'une usure rapide par corrosion de contact.

Le moteur suivant l'invention entre dans la troisième catégorie décrite ci-dessus et apporte des solutions aux problèmes de vibration, de corrosion de contact et de rigidité des organes de maintien; il est présenté sous des formes de montage diverses compatibles avec les contraintes d'industrialisation et de maintenance.

A cet effet, le vilebrequin n'est pas monté, comme à l'accoutumé, sur le bloc cylindre, mais est supporté par un ensemble mécanique distinct, nommé bloc-vilebrequin, monobloc et de rigidité sensiblement équivalente à celle du bloc-cylindres. Les deux blocs peuvent se déplacer l'un par rapport à l'autre tout en restant solidaires, grâce à un dispositif de déplacement.

Les documents US-A-2 770 224 et GB-A-173 252 décrivent un moteur à combustion interne à rapport volumétrique variable où le volume des chambres de combustion est modifié par déplacement du vilebrequin par rapport à la culasse, le vilebrequin étant supporté par un bloc-vilebrequin distinct du bloc-cylindre, les deux blocs pouvant se déplacer l'un par rapport à l'autre gràce à au moins un dispositif de déplacement, tout en restant reliés à des organes assurant leur maintien et leur guidage, et comportant des usinages destinés à recevoir lesdits dispositifs et organes. Le dispositif de déplacement est composé d'un tourillon de déplacement cylindrique monobloc, de longueur voisine de la distance qui sépare les paliers extrêmes du vilebrequin et comporte au moins deux manetons concentriques excentrés par rapport à l'axe du tourillon qui est monté dans un palier de l'un des blocs en étant susceptible de pivoter sous l'action d'un dispositif de commande, pour entrainer les manetons qui, solidaires de l'autre bloc, provoquent le déplacement relatif des deux blocs. La commande mécanique du déplacement relatif du bloc-vilebrequin et du bloc-cylindres de ces dispositifs connus s'est revélée difficile à réaliser de façon sûre et fiable en service. La présente invention se propose précisemment de réaliser un dispositif de déplacement et un moteur à rapport volumétrique variable qui fonctionnent de façon plus pratique et plus fiable, en service dans le temps.

Selon l'invention, le dispositif de commande est intégré au tourillon de déplacement et à son logement, ledit tourillon comportant une cavité en forme de secteur cylindrique, composée de deux parois radiales, deux parois latérales et d'une paroi centrale cylindrique, le logement dudit tourillon comportant une ouverture fermée par un couvercle présentant une surface cylindrique jointive avec ledit tourillon et une cloison de section longitudinale identique à celle de la cavité et de section transversale en forme de secteur cylindrique dont l'angle est égal à la différence entre celui du secteur de la cavité et l'angle de rotation dudit tourillon et séparant la cavité en deux chambres indépendantes dont l'une, nommée chambre de poussée, est susceptible d'être alimentée par un fluide sous pression provoquant la rotation dudit tourillon. Cette chambre peut avantageusement être rendue étanche par un joint d'étanchéité résistant à de hautes pressions, qui suit le pourtour extérieur circulaire de la cavité, rejoint la paroi latérale de la cloison et longe le bord de celle-ci jusqu'à la partie cylindrique centrale qu'il suit parallèlement à son axe jusqu'à se refermer sur lui-même, et qui est logé dans des gorges usinées dans la partie sensiblement cylindrique et dans la paroi du couvercle, lui-même percé de trous permettant l'admission et la purge du fluide sous pression de la chambre de poussée, ainsi que la récupération, via la deuxième chambre, du fluide qui aurait fui à travers le joint haute pression.

Le tourillon de déplacement peut être percé sur toute sa longueur d'un trou parallèle et excentré par rapport à l'axe du tourillon pour servir de palier à un arbre, dénommé arbre de déplacement et dont les extrémités constituent les manetons de déplacement.

Selon un autre mode de réalisation du moteur à combustion interne, l'organe assurant le maintien est un arbre cylindrique autour duquel peuvent pivoter le bloc-cylindres et le bloc-vilebrequin, parallèle à l'axe du vilebrequin et passant par un plan contenant l'axe du vilebrequin et sensiblement perpendiculaire aux axes des cylindres, dénommé arbre de pivotement, situé du côté opposé au dispositif de déplacement par rapport au plan des axes des cylindres comportant une partie médiane reliée à l'un des blocs et deux extrémités reliées à l'autre bloc et dont les organes assurant le guidage absorbent les variations d'entraxe inhérentes à la géométrie des organes de déplacement et de maintien, selon l'invention, les organes assurant le guidage sont constitués d'au moins un tourillon de guidage, percés d'un trou excentré et parallèle à leur propre axe, dont l'axe principal est rattaché à l'un des blocs, tandis que l'axe excentré est rattaché à l'autre bloc, et réalisé, soit sous forme d'un tourillon long monté entre le tourillon de déplacement et l'arbre de déplacement ou entre l'axe de pivotement et son palier, soit sous forme de deux tourillons courts montés entre les extrémités de l'arbre de déplacement ou de l'axe de pivotement et leur bloc de rattachement. En variante, les organes constituant le guidage sont constitués d'un attelage composé d'attache(s) flexible(s) dont chacune est composée d'une plaque rectangulaire comportant, sur toute sa longueur, d'un côté, un tube, et sur le côté opposé, une zone renforcée de fixation, chacune des extrémités de la plaque étant reliées à un bloc différent, et en son milieu, une zone de moindre épaisseur constituant la partie flexible de l'attache, et l'attache est réalisée, soit sous la forme d'une attache longue dont le tube sert de palier à l'arbre de pivotement tandis que la zone de fixation est fixée au bloc auquel est rattaché ledit arbre, soit sous forme de deux attaches courtes dont le tube maintient les extrémités de l'arbre de pivotement ou de l'arbre de déplacement tandis que leur zone de fixation est fixée au bloc auquel sont rattachées lesdites extrémités.

Lorsque, dans le moteur à combustion interne, l'entraînement de la distribution est assuré par une chaîne cinématique de transfert absorbant les variations de distance entre le ou les arbres à cames et le vilebrequin dues au déplacement relatif des deux blocs, selon l'invention, la chaîne cinématique de transfert est composée de deux pignons à denture extérieure coaxiaux à l'axe de pivotement et solidaires, l'un étant entraîné par le pignon disposé sur le vilebrequin, l'autre entraînant le(s) pignon(s) du ou des arbres à cames. L'arbre de pivotement est monté sur des roulements, sur chacun des blocs, et tourne pendant la marche du moteur sous l'action d'un pignon fixé à son extrémité du côté de la distribution et entraîné, par exemple par l'intermédiaire d'une chaîne, par un pignon solidaire en rotation du vilebrequin. Les organes assurant le guidage sont constitués de paliers montés entre le bloc-vilebrequin et le bloc-cylindres sensiblement parallèles aux axes des cylindres et permettant aux blocs de rouler ou de glisser verticalement l'un contre l'autre lors de leur déplacement relatif, le dispositif de déplacement et lesdits organes étant situés de part et d'autre d'un plan passant par l'axe du vilebrequin et perpendiculaire aux cylindres. Les organes assurant le maintien sont constitués par des ressorts ou des vérins hydrauliques interposés entre le bloc-vilebrequin et le bloc-cylindres et exerçant une force latérale suffisante pour que, au niveau des paliers, les deux blocs ne puissent s'éloigner dans aucun cas de fonctionnement.

Selon un autre mode de réalisation du moteur selon l'invention, le bloc-vilebrequin supporte le bloc-cylindres et comporte des pattes de fixation au châssis du véhicule, ses faces avant et arrière étant usinées pour y fixer, respectivement, le carter de distribution du moteur et un carter d'embrayage ou de boîte de vitesses, et le bloc-cylindres comportant à sa base des paliers pour le(s) tourillon(s) de déplacement, usinés dans sa masse ou rapportés dans des logements prévus à cet effet, ainsi que des usinages destinés aux organes assurant le maintien et le guidage dans le cas du montage d'un seul dispositif de déplacement. L'étanchéité entre le bloc-cylindres et le bloc-vilebrequin est assurée par un joint souple à section en forme de U fixé hermétiquement à chacun desdits blocs à leur jointure et aptes à supporter leurs déplacements relatifs. L'arbre de pivotement, l'arbre et le tourillon de déplacement et les organes assurant le guidage sont soumis en permanence à des sollicitations de même sens grâce à des ressorts ou des vérins hydrauliques interposés entre le bloc-cylindres et le bloc-vilebrequin, et qui les repoussent avec une force verticale importante, de même sens que la poussée des pistons.

Les paliers des tourillons, manetons et arbre de déplacement et des organes assurant le maintien et le guidage sont constitués de bandes de glissement autolubrifiantes, bloquées dans des gorges prévues à cet effet, ou bien les parties cylindriques ou planes des tourillons, manetons et arbre de déplacement et des organes assurant le maintien et le guidage sont autolubrifiantes.

Selon un autre mode de réalisation, l'arbre de pivotement et le(s) tourillon(s) de guidage sont constitués de noyaux métalliques recouverts de couches minces cylindriques alternées de métal et de caoutchouc permettant une rotation légère du centre par rapport à la périphérie, tout en maintenant convenablement leur coaxialité malgré les poussées engendrées par les explosions, leur partie périphérique étant bloquée dans un palier de l'un des blocs, prévu à cet effet, tandis que leurs extrémités sont maintenues bloquées dans l'autre bloc.

Par sa structure formée de cylindres excentrés pivotant dans des logements, le dispositif de déplacement constitue par ses manetons un élément de maintien à deux points d'appui seulement pour les deux blocs (bloc-vilebrequin, bloc-cylindres), mais n'assure pas leur positionnement relatif de façon parfaitement déterminée; c'est pourquoi on lui adjoint des organes assurant le maintien et le guidage et qui constituent le troisième point d'appui ou ligne d'appui parallèle audit tourillon.

Afin de limiter l'effet des vibrations, les deux blocs sont soumis à des forces opposées à celles produites par le dispositif de déplacement, qui tendent à les éloigner en permanence quelles que soient les conditions de fonctionnement.

Par ailleurs, l'utilisation de matériaux composites autolubrifiants dans l'assemblage des organes de maintien et de guidage résout les problèmes de corrosion de contact.

Les variations de distance entre le vilebrequin et le ou les arbres à cames sont absorbées par un ensemble composé de deux pignons coaxiaux et solidaires, l'un étant entraîné par le pignon disposé sur le vilebrequin et l'autre entraînant le(s) pignon(s) de l'arbre ou des arbres à cames.
- - la figure 1: représente, en coupe transversale schématique, le bloc-cylindres et le bloc-vilebrequin d'un moteur selon l'invention, dans lequel les organes de guidage sont constitués d'un tourillon monté sur un axe de pivotement;
- - la figure 2: représente, en coupe transversale suivant la ligne A-A à la figure 3, le bloc-vilebrequin du moteur selon l'invention;
- - la figure 3: représente, en coupe horizontale suivant la ligne B-B à la figure 2, le bloc-vilebrequin du moteur selon l'invention;
- - la figure 4: représente, en coupe transversale, le couvercle du dispositif de déplacement du moteur selon l'invention;
- - la figure 5: représente, en coupe transversale, le tourillon de déplacement du moteur selon l'invention;
- - la figure 6: représente, en coupe transversale, le palier du tourillon de déplacement et l'ouverture du logement du dispositif de déplacement du moteur selon l'invention;
- - la figure 7: représente, en coupe longitudinale, le tourillon de déplacement représenté à la figure 5 et équipé de manetons de déplacement rapportés;
- - la figure 8: représente, en perspective et en vue éclatée, le montage des tourillons courts de guidage sur les extrémités de l'arbre de pivotement selon une variante de réalisation;
- - la figure 9: représente, en vue fragmentaire et en coupe, le montage de la chaîne cinématique ou pignonerie de transfert du moteur selon l'invention;
- - la figure 10: représente, en perspective, un tourillon court de guidage constitué de couches cylindriques alternées de métal et de caoutchouc, selon une variante de réalisation;
- - la figure 11: représente, en perspective, une attache courte de guidage du bloc-vilebrequin du moteur selon l'invention;
- - la figure 12: représente, en perspective, une attache longue de guidage du vilebrequin du moteur selon l'invention;
- - la figure 13: représente, en vue fragmentaire et en coupe, le dispositif de déplacement du bloc-cylindres équipé d'un tourillon long de guidage monté dans le tourillon de déplacement et supportant l'arbre de déplacement;
- - la figure 14: représente, en vue fragmentaire et en coupe, le bloc-cylindres et le bloc-vilebrequin reliés par une attache longue de guidage montée sur l'axe de pivotement du bloc-vilebrequin;
- - la figure 15: représente, en vue fragmentaire et en coupe transversale, le bloc-cylindres du moteur selon l'invention adapté à l'utilisation d'un bloc-vilebrequin équipé d'attaches courtes ou de tourillons courts de guidage;
- - la figure 16: représente, en vue fragmentaire et en coupe, le moteur selon l'invention équipé de deux attaches courtes de guidage montées sur le bloc-vilebrequin et maintenant les extrémités de l'arbre de déplacement;
- - la figure 17: représente, en vue fragmentaire et en coupe, le moteur selon l'invention équipé de deux tourillons courts de guidage montés sur le bloc-vilebrequin et maintenant les extrémités de l'arbre de déplacement;
- - la figure 18: représente, en coupe, le bloc-cylindres d'un moteur selon l'invention équipé de deux dispositifs de déplacement montés sur le bloc-cylindre, de part et d'autre du plan des axes des cylindres;
- - la figure 19: représente, en coupe transversale, le bloc-cylindres du moteur selon l'invention dans lequel le bloc-vilebrequin est entièrement contenu dans le bloc-cylindres;
- - la figure 20: représente, en coupe transversale, le bloc-cylindres et le bloc-vilebrequin du moteur selon l'invention équipé d'un dispositif de guidage constitué de paliers glissants montés entre le bloc-cylindres et le bloc-vilebrequin;
- - la figure 21: représente, en vue fragmentaire et en coupe, un vérin à piston de poussée verticale monté entre le bloc-cylindres et le bloc-vilebrequin.

Le moteur à combustion interne est représenté à la figure 1 culasse enlevée, mais l'on comprend que la variation du rapport volumétrique (ou taux de compression) s'effectue par rapprochement du vilebrequin 2 du bloc-cylindres 1 et, par conséquent, de la culasse non représentée qui est fixée sur le bloc-cylindres.

Le bloc-vilebrequin 3 est monobloc en forme de boîte (figures 2 et 3); il comporte deux flancs 31 et 32, une face avant 34 du côté distribution, une face arrière 35 du côté boîte de vitesses ou carter d'embrayage, et des parois transversales 36 reliées entre elles par des parois 32 et supportant les demi-paliers inférieurs 365 des tourillons du vilebrequin, à raison d'une paroi par tourillon, et sur lesquelles se fixent les demi-paliers supérieurs 366; de ce fait, le vilebrequin 2 doit être monté dans le bloc-vilebrequin 3 avant de fixer ce dernier au bloc-cylindres 1 qui se trouve donc dépourvu de supports de paliers de vilebrequin.

Les deux blocs 1 et 3 comportent des, usinages destinés à recevoir un dispositif de déplacement et des organes assurant le maintien et le guidage de l'autre bloc et ils sont dimensionnés de manière à ne subir aucune déformation sensible sous l'effet de la poussée des pistons du moteur et de l'inertie des pièces en mouvement.

Le dispositif de déplacement est composé d'un tourillon cylindrique monobloc 7 (figures 7 et 8) de longueur voisine de la distance qui sépare les paliers extrêmes du vilebrequin. Ce tourillon, dénommé tourillon de déplacement, comporte à ses extrémités deux manetons concentriques mais excentrés par rapport à l'axe du tourillon et dénommés manetons de déplacement. Les manetons de déplacement peuvent soit être rapportés ou usinés aux extrémités du tourillon (tourillon 74 à la figure 7), soit constituer eux-mêmes les extrémités 82 et 83 d'un arbre 8, dénommé arbre de déplacement et supporté par ledit tourillon dans un palier 91 d'un tourillon 9 excentré par rapport à son propre axe et percé sur toute sa longueur (figure 8). Le tourillon 7 peut pivoter dans un palier 75 de l'un des blocs, bloc-cylindres ou bloc-vilebrequin, sous l'action d'un dispositif de commande entraînant les manetons, solidaires de l'autre bloc, en provoquant ainsi le déplacement relatif des deux blocs.

Selon un mode de réalisation avantageux, le dispositif de commande est intégré au tourillon de déplacement et à son logement qui comporte une ouverture 754 (figure 6) fermée par un couvercle 76 (voir la figure 4) à l'intérieur duquel est aménagée une cloison 671. Le tourillon de déplacement 7 comporte une cavité en forme de secteur cylindrique 72 (voir la figure 5) que la cloison 761, en s'appliquant de façon étanche sur les parois, sépare en deux chambres indépendantes (voir la figure 1) dont l'une 721, dénommée chambre de poussée, est alimentée en fluide sous pression tendant à accroître son volume, faisant ainsi tourner ledit tourillon. Une deuxième chambre 722 délimitée par la cloison 761 est reliée à la décharge pour récupérer les fuites de fluide, notamment de liquide.
La cavité 72 (figure 8) comporte deux parois radiales planes 723 et 724, deux parois latérales 725 et 726 et une paroi centrale cylindrique 727.

Le couvercle 76 présente à l'intérieur une surface cylindrique 766 sensiblement en quart de cylindre et jointive avec ledit tourillon, et à l'extérieur un rebord 770 servant à le fixer devant l'ouverture 754 du logement dudit tourillon; la cloison 761 comporte une section longitudinale identique à celle de la cavité et une section transversale en forme de secteur cylindrique dont l'angle est sensiblement égal à la différence entra celui du secteur de la cavité 72 et l'angle de rotation dudit tourillon. Le couvercle 76 comporte des trous ou passages 764 permettant l'admission et la purge du fluide sous pression de la chambre de poussée 721 et la récupération, via la deuxième chambre 722, du fluide qui aurait fui à travers le joint à haute pression 763.

Les parois de la chambre de poussée 721 se composent des parois latérales 725 et 726 et centrale 727 de la cavité et de l'une de ses parois radiales 723, ainsi que de la paroi cylindrique 766 du couvercle et de l'une des parois 767 de sa cloison.

Afin d'étancher la chambre de poussée 721, le couvercle 76 et sa cloison radiale 761 sont équipés de gorges 762 permettant d'y loger un joint d'étanchéité 763, par exemple en matériau composite P.T.F.E./Nickel, qui suit le pourtour extérieur circulaire de la cavité, rejoint la paroi latérale de la cloison et longe le bord de celle-ci jusqu'à la partie cylindrique centrale qu'il suit parallèlement à son axe jusqu'à se refermer sur lui-même en longeant l'extrémité longitudinale 766 du couvercle.

Lorsque l'énergie demandée au moteur par son utilisateur diminue, le rapport volumétrique peut croître pour conserver un bon rendement et les blocs doivent être rapprochés l'un de l'autre; à cet effet, le dispositif de commande hydraulique envoie une quantité déterminée de liquide sous pression dans la chambre de poussée 721 et inversement, lorsque l'énergie demandée au moteur augmente, le dispositif de commande hydraulique laisse s'échapper de la chambre de poussée une quantité déterminée de liquide de manière à laisser s'éloigner les deux blocs, réduisant ainsi le rapport volumétrique.

Les dimensions du tourillon de déplacement 7, de sa cavité 72 et de la cloison 762 du couvercle sont déterminées de manière à obtenir la force d'actionnement nécessaire au rapprochement des deux blocs (bloc-cylindres et bloc-vilebrequin) dans tous les cas de fonctionnement.

Suivant une variante (figure 19), le dispositif de commande est constitué d'un système de transmission hydraulique ou mécanique (vis sans fin, crémaillère, biellette, ...) actionnant le tourillon.

De façon préférée, le déplacement relatif des deux blocs s'effectue suivant un léger pivotement autour d'un arbre cylindrique, parallèle au vilebrequin et dont l'axe passe par un plan contenant l'axe du vilebrequin et sensiblement perpendiculaire aux axes des cylindres. Cet arbre, dénommé arbre de pivotement, situé du côté opposé au dispositif de déplacement par rapport au plan des axes des cylindres (voir la figure 3), comporte une partie médiane 61 reliée à l'un des blocs et deux extrémités 62 et 63 reliées à l'autre bloc.

En position intermédiaire du déplacement relatif des deux blocs (entre le maximum et le minimum du déplacement), l'arbre de pivotement 6, le tourillon 7 et les manetons de déplacement sont placés sensiblement dans un même plan.

Le déplacement "e" du vilebrequin par rapport à la culasse est sensiblement égal à:$\text{e = r x sin a x d/l}$
avec:
- "l": entraxe entre l'arbre de pivotement 6 et les manetons de déplacement 8;
- "d": distance entre le vilebrequin et l'arbre de pivotement;
- "r": entraxe entre le tourillon 7 et les manetons de déplacement 8;
- "a": angle de rotation du tourillon de déplacement par rapport à la position intermédiaire du déplacement.

Pour un élément mécanique donné, les distances entre les différents usinages destinés à recevoir des couples d'organes, tels que l'arbre de pivotement 6 et tourillon 7 de déplacement, ou l'arbre de pivotement et le maneton de déplacement, ou encore le tourillon et les manetons de déplacement, étant fixes par construction, l'assemblage de ces trois couples génère un ensemble triangulé unique et indéformable puisque ses trois côtés sont eux-mêmes indéformables; afin de donner aux deux blocs la mobilité relative essentielle à la variation du rapport volumétrique, un organe assurant leur guidage convenable est monté sur l'un desdits organes entre lui-même et son palier de réception, en constituant ainsi une liaison mobile entre les deux couples qui le contiennent.

En reprenant les variables ci-dessus, la valeur du déplacement latéral généré par le pivotement du dispositif de déplacement "v" est égale à:$\text{v = r(1 - cos a)}$
de l'ordre de quelques dixièmes de millimètre.

Deux types d'organe de guidage sont retenus:

Le premier type est constitué d'un (ou plusieurs) tourillon, dénommé tourillon de guidage, percé d'un trou excentré parallèle à l'axe du tourillon, dont l'axe principal est rattaché à l'un des blocs, tandis que l'axe excentré est rattaché à l'autre bloc; deux montages sont envisageables pour le tourillon:
- un tourillon long de guidage 4 monté, en tant que bague excentrée, entre le tourillon de déplacement et l'arbre de déplacement (figure 13) ou entre l'arbre de pivotement et son palier (figure 1);
- deux tourillons courts de guidage 9 montés, en tant que bagues excentrées, entre les extrémités de l'arbre de déplacement (figures 8 et 17) ou de l'arbre de pivotement et leur bloc de rattachement.

Le second type est constitué d'un attelage composé d'attache(s) flexible(s) chacune d'elle étant composée d'une plaque rectangulaire comportant, sur toute sa longueur, d'un côté, un tube et sur le côté opposé, une zone renforcée de fixation, ces deux extrémités étant rattachées à un bloc différent, et en son milieu, une zone de moindre épaisseur 53, 123 constituant la partie flexible de l'attache; deux montages sont envisageables:
- une attache longue de guidage 5 dont le tube 51 sert de palier à la partie médiane 61 de l'arbre de pivotement tandis que la zone de fixation 52 est fixée à un bloc de rattachement 54 du bloc-cylindres 1 (voir les figures 12 et 14);
- deux attaches courtes de guidage 12 dont le tube 121 maintient les extrémités de l'arbre de pivotement 62 et 63 ou de l'arbre de déplacement 82 et 83 tandis que leur zone de fixation 122 est fixée à un bloc de rattachement 124 desdites extrémités (voir les figures 11 et 16).

Afin de remédier aux variations d'entraxe entre le(s) arbre(s) à cames et le vilebrequin dues au déplacement du vilebrequin par rapport à la culasse, l'entraînement de la distribution s'effectue par l'intermédiaire d'une chaîne cinématique, dénommée pignonerie de transfert (voir la figure 9), constituée de deux pignons dentés coaxiaux à denture extérieure, l'un 161 entraîné par un pignon solidaire du vilebrequin, par exemple par l'intermédiaire d'une chaîne, et l'autre 162 entraînant le(s) pignon(s) de l'arbre (des arbres) à cames, les pignons sont rendus solidaires par un axe 16 coaxial à l'arbre de pivotement 6 de telle sorte que ses distances à la culasse et au vilebrequin soient constantes (ou varient de façon insignifiante) quelle que soit la position relative des deux blocs.

Suivant une variante de réalisation, le déplacement relatif des blocs s'effectue suivant un pivotement prenant appui sur des patins montés entre les blocs, dans un plan du vilebrequin sensiblement perpendiculaire à celui des cylindres, du côté opposé au dispositif de déplacement par rapport au plan des cylindres, et permettant aux blocs de glisser latéralement pendant leur pivotement, lesdits patins assurant le maintien et le guidage desdits blocs.

Suivant une variante de réalisation (figure 18), le déplacement relatif des deux blocs s'effectue grâce à l'action simultanée de deux dispositifs de déplacement 7 qui assurent également le maintien et le guidage des blocs. Le bloc devant recevoir le carter de distribution comporte un logement cylindrique 17, parallèle au vilebrequin, pour recevoir les roulements de l'axe 16 de la pignonerie de transfert, situé du côté de la distribution, dans un plan contenant le vilebrequin et sensiblement perpendiculaire à celui des axes des cylindres.

Suivant une variante de réalisation (représentée figure 20), les organes assurant le guidage sont constitués de paliers 37 amovibles à rouleaux ou glissants, facilement démontables, montés entre les blocs, sensiblement parallèles à l'axe des cylindres et permettant aux blocs de rouler ou de glisser verticalement l'un contre l'autre lors de leur déplacement relatif, le dispositif de déplacement et lesdits paliers étant situés de part et d'autre du plan passant par les axes des cylindres; l'organe assurant le maintien est constitué de ressorts ou de vérins hydrauliques 394 interposés entre les deux blocs et exerçant une force latérale suffisante pour que, au niveau desdits paliers, les deux blocs ne puissent s'éloigner dans aucun cas de fonctionnement, par exemple sous l'effet du couple moteur ou de couples résistants. Les vérins hydrauliques 394 comportent une chambre de pression 391 reliée à un raccord d'alimentation 393 et délimitée par un piston étanché par des joints 392 et qui agit par une plaque de contact 39 sur une plaque ou bande 395 du bloc-vilebrequin.

Suivant une variante de réalisation, les organes assurant le guidage sont constitués de tourillons semblables aux tourillons courts de guidage montés entre les blocs à la place des patins décrits ci-dessus, leur plan de symétrie étant sensiblement perpendiculaire à celui des cylindres.

Selon une forme préférée de montage représentée à la figure 1, le bloc-vilebrequin 3 constitue la pièce porteuse du moteur; il supporte le bloc-cylindres 1 et comporte des pattes de fixation au châssis du véhicule; ses faces avant 34 et arrière 35 (figure 3) sont usinées pour y fixer, respectivement, le carter de distribution du moteur et le carter d'embrayage (ou de la boîte de vitesses); de plus, chacune d'elles comporte un trou oblong 344 et 354 (figure 3) facilitant l'installation du vilebrequin 2 dans le bloc-vilebrequin. Des passages 331 sont prévus dans le fond 33 du bloc-vilebrequin pour communiquer avec le carter d'huile.

Le bloc-cylindres comporte, à sa base, des paliers 75 pour le(s) tourillon(s) de déplacement 7, qui sont usinés dans sa masse ou rapportés dans des logements prévus à cet effet, ainsi que des usinages destinés aux organes assurant le maintien et le guidage dans le cas du montage d'un seul dispositif de déplacement.

L'étanchéité entre le bloc-cylindres et le bloc-vilebrequin est assurée par un joint souple à section en forme de U 40 fixé hermétiquement à chacun desdits blocs à leur jointure (figures 1 et 20) et qui sont aptes à supporter leurs déplacements relatifs.

Suivant une variante de montage (figure 19), le bloc-vilebrequin 3 avec ses chapeaux de palier 366 est entièrement contenu dans le bloc-cylindres 1 qui constitue le support principal et se fixe au véhicule et à la boîte de vitesses; par rapport aux montages décrits ci-avant, les usinages pratiqués dans le bloc-cylindres se retrouvent dans le bloc-vilebrequin et vice-versa. L'entraînement en rotation du tourillon 7 peut s'effectuer par l'intermédiaire d'une tige latérale 14 à embout conique, articulée en 132 sur la tige de piston d'un vérin hydraulique 13 en appui articulé sur un axe 131 solidaire du bloc-vilebrequin 3.

La face arrière du bloc-cylindres comporte, autour du passage du vilebrequin, un trou destiné à recevoir une pièce portant un joint élastique prenant appui sur la face arrière du bloc-vilebrequin afin d'assurer leur étanchéité vis-à-vis de l'extérieur.

La séparation du moteur en deux blocs mobiles l'un par rapport à l'autre étant de nature à accentuer les phénomènes vibratoires et les détériorations correspondantes, les solutions suivantes ont été adoptées, permettant, d'une part, de réduire les vibrations, et, d'autre part, d'améliorer la lubrification des organes de maintien et de guidage:

Pour réduire les vibrations, les organes d'assemblage des blocs (axe de pivotement, arbre et tourillons de déplacement, organes assurant le maintien et le guidage) sont soumis en permanence à des sollicitations de même sens (figure 21) grâce à des ressorts ou à des vérins hydrauliques 38 interposés entre le bloc-cylindres 1 et le bloc-vilebrequin 3, et qui les repoussent en exerçant une force verticale importante, de même sens que la poussée des pistons, afin qu'ils ne puissent se rapprocher dans aucun cas de fonctionnement, par exemple, sous l'effet du frein moteur ou de l'inertie des pièces en mouvement. Le vérin 38 comporte un piston 384 étanché par des joints 382 et délimitant une chambre de pression 381 reliée à une canalisation 383 d'alimentation en fluide sous pression.

Pour améliorer la lubrification des organes de déplacement précités, les dispositions suivantes sont envisagées:
- suivant la solution préférée d'amélioration de la lubrification, les paliers des tourillons, des manetons et de l'arbre de déplacement et des organes assurant le maintien et le guidage sont constitués de bandes de glissement autolubrifiantes (voir la bande 375 à la figure 20), bloquées dans des gorges prévues à cet effet; ce procédé est simple à mettre en oeuvre et peu onéreux;
- suivant une variante d'amélioration de la lubrification, exclusive de la précédente pour les organes concernés, les parties cylindriques ou planes extérieures de glissement des tourillons, des manetons et de l'arbre de déplacement et des organes assurant le maintien et le guidage sont rendues autolubrifiantes par un apport de PTFE (polytétrafluoroéthylène); les paliers correspondants, usinées dans la masse ou rapportés, sont en matériau de grande dureté et de très faible rugosité;
- suivant une variante d'amélioration de la lubrification de l'axe de pivotement et du ou des tourillon(s) de guidage, exclusive des précédentes, ceux-ci sont constitués de noyaux métalliques identiques à ceux décrits précédemment, recouverts de couches minces cylindriques alternées de métal et de caoutchouc 96 (figure 10) permettant une rotation légère du centre par rapport à la périphérie, tout en maintenant convenablement leur orientation coaxiale malgré les poussées engendrées par les explosions; leur partie périphérique 94 est bloquée dans un palier de l'un des blocs, prévu à cet effet, tandis que leur partie intérieure 92 est maintenue bloquée dans l'autre bloc (voir la figure 10);
- suivant une variante d'amélioration de la lubrification, l'huile est amenée dans les paliers sous une forte pression, de l'ordre de 20 à 50 bars.

Suivant une variante d'amélioration de la lubrification, l'arbre de pivotement 6 est monté sur des roulements 64 sur chacun des blocs et il reçoit, à son extrémité du côté distribution, une roue dentée 162; pendant la marche du moteur, il est entraîné en rotation par le vilebrequin 2 via un pignon denté 161, par exemple par l'intermédiaire d'une chaîne (voir la figure 9).

On a représenté sur les figures 13 et 15 le tourillon 7 qui comporte un alésage 71 dans lequel vient se loger soit l'arbre de déplacement 81, soit le tourillon long de guidage 4 qui présente un alésage de palier 41 pour l'arbre de déplacement 8 qui, comme représenté à la figure 3, peut présenter une partie centrale 81 et deux parties d'extrémités 82 et 82 supportées respectivement par des paliers 341 et 351 du bloc-vilebrequin.

On a représenté sur les figures 14 et 15 la couche autolubrifiante 65 sur les arbres de pivotement respectifs 6 et 61 et, à la figure 17, la partie périphérique des tourillons courts 9 qui comporte une couche autolubrifiante 95 au contact du palier 341.

Le présent moteur est particulièrement destiné aux automobiles. Son domaine d'utilisation couvre aussi bien les moteurs atmosphériques ou à aspiration naturelle que les moteurs turbo-compressés, qu'ils soient de course ou de tourisme. Il pourrait également s'étendre aux moteurs Diesel. Pour les moteurs turbo-compressés des voitures de tourisme, la plage d'exploitation est très large, le rapport volumétrique pouvant varier d'environ 5 à 10 lorsque le turbo-compresseur est en action pour varier entre 10 et 20 en conduite économique. Pour les moteurs atmosphériques destinés à la compétition, fonctionnant généralement à pleine charge, les variations sont réduites et servent uniquement à pallier les carences de la distribution en-deçà et au-delà du régime de couple maximum.

## Revendications

1. Moteur à combustion interne à rapport volumétrique variable où le volume des chambres de combustion est modifié par déplacement du vilebrequin par rapport à la culasse, le vilebrequin (2) étant supporté par un bloc-vilebrequin (3) distinct du bloc-cylindres (1), les deux blocs pouvant se déplacer l'un par rapport à l'autre grâce à au moins un dispositif de déplacement, tout en restant reliés à des organes assurant leur maintien et leur guidage, et comportant des usinages destinés à recevoir lesdits dispositifs et organes, ledit dispositif de déplacement étant composé d'un tourillon de déplacement cylindrique, monobloc (7), de longueur voisine de la distance qui sépare les paliers extrêmes du vilebrequin (2) et comportant au moins à ses extrémités deux manetons concentriques (82, 83) excentrés par rapport à l'axe du tourillon, ledit tourillon étant monté dans un palier (75) de l'un des blocs, bloc-cylindres ou bloc-vilebrequin, en étant susceptible de pivoter sous l'action d'un dispositif de commande, pour entraîner les manetons qui, solidaires de l'autre bloc, provoquent le déplacement relatif des deux blocs, caractérisé en ce que le dispositif de commande est intégré directement au tourillon de déplacement (7) et à son logement, ledit tourillon comportant une cavité (72) en forme de secteur cylindrique, composée de deux parois radiales (723 et 724), deux parois latérales (725 et 726) et d'une paroi centrale cylindrique (727), le logement dudit tourillon comportant une ouverture (754) fermée par un couvercle (76) présentant une surface sensiblement cylindrique (766) jointive avec ledit tourillon et une cloison (761) de section longitudinale identique à celle de la cavité et de section transversale en forme de secteur cylindrique dont l'angle est égal à la différence entre celui du secteur de la cavité et l'angle de rotation dudit tourillon et séparant la cavité en deux chambres indépendantes dont l'une (721), dénommée chambre de poussée, est susceptible d'être alimentée par un fluide sous pression provoquant la rotation dudit tourillon.

2. Moteur selon la revendication 1, caractérisé en ce que la chambre de poussée (721) est rendue étanche par un joint d'étanchéité (763) résistant à de hautes pressions, qui suit le pourtour extérieur circulaire de la cavité, rejoint la paroi latérale de la cloison (761) et longe le bord de celle-ci jusqu'à la partie cylindrique centrale (727) qu'il suit parallèlement à son axe jusqu'à se refermer sur lui-même, et qui est logé dans des gorges usinées dans la partie sensiblement cylindrique (766) et dans la paroi (761) du couvercle (76), lui-même percé de trous (764) permettant l'admission et la purge du fluide sous pression de la chambre de poussée (721), ainsi que la récupération, via la deuxième chambre (722) du fluide qui aurait fui à travers le joint haute pression (763).

3. Moteur selon la revendications 1 ou 2 caractérisé en ce que le tourillon de déplacement (7) est percé sur toute sa longueur d'un trou (71) parallèle et excentré par rapport à l'axe du tourillon pour servir de palier à un arbre (8), dénommé arbre de déplacement et dont les extrémités (82 et 83) constituent les manetons de déplacement.

4. Moteur selon les revendications 1 à 3, dont l'organe assurant le maintien est un arbre cylindrique (6) autour duquel peuvent pivoter le bloc-cylindres (1) et le bloc-vilebrequin (3), parallèle à l'axe du vilebrequin et passant par un plan contenant l'axe du vilebrequin et sensiblement perpendiculaire à l'axe des cylindres, dénommé arbre de pivotement, situé du côté opposé au dispositif de déplacement par rapport au plan des axes des cylindres comportant une partie médiane (61) reliée à l'un des blocs et deux extrémités (62 et 63) reliées à l'autre bloc et dont les organes assurant le guidage absorbent les variations d'entraxe inhérentes à la géométrie des organes de déplacement et de maintien, caractérisé en ce que les organes assurant le guidage sont constitués d'un attelage composé d'attache(s) flexible(s) dont chacune d'elle est composée d'une plaque rectangulaire (53 et 123) comportant, sur toute sa longueur, d'un côté, un tube et, sur le côté opposé, une zone renforcée de fixation, chacune des extrémités de la plaque étant reliée à un bloc différent, et en son milieu, une zone de moindre épaisseur constituant la partie flexible de l'attache, et en ce que l'attache est réalisée, soit sous la forme d'une attache longue (5) dont le tube (51) sert de palier à l'arbre de pivotement tandis que la zone de fixation (52) est fixée au bloc auquel est rattaché ledit arbre, soit sous forme de deux attaches courtes (12) dont le tube (121) maintient les extrémités de l'axe de pivotement (62 et 63) ou de l'arbre de déplacement (82 et 83) tandis que leur zone de fixation (122) est fixée au bloc auquel sont rattachées lesdites extrémités.

5. Moteur selon la revendication 4, où l'entraînement de la distribution est assuré par une chaîne cinématique de transfert absorbant les variations de distance entre le ou les arbres à cames et le vilebrequin dues au déplacement relatif des deux blocs, caractérisé en ce que la chaîne cinématique de transfert est composée de deux pignons à denture extérieure coaxiaux à l'axe de pivotement et solidaires, l'un (161) étant entraîné par le pignon disposé sur le vilebrequin, l'autre (162) entraînant le(s) pignon(s) du ou des arbres à cames.

6. Moteur selon la revendication 4 ou 5, caractérisé en ce que l'arbre de pivotement est monté sur roulements, sur chacun des blocs, et tourne pendant la marche du moteur sous l'action d'un pignon (161) fixé à son extrémité du côté de la distribution et entraîné, par exemple par l'intermédiaire d'une chaîne, par un pignon solidaire en rotation du vilebrequin.

7. Moteur selon les revendications 1 à 6, caractérisé en ce que les organes assurant le guidage sont constitués par des paliers (37) montés entre le bloc-vilebrequin (3) et le bloc-cylindres (1) sensiblement parallèles aux axes des cylindres et permettant aux blocs (1, 3) de rouler ou de glisser verticalement l'un contre l'autre lors de leur déplacement relatif, le dispositif de déplacement et lesdits organes étant situés de part et d'autre d'un plan passant par l'axe du vilebrequin et perpendiculaire aux cylindres.

8. Moteur selon la revendication 7, caractérisé en ce que les organes assurant le maintien sont constitués de ressorts ou de vérins hydrauliques (394) interposés entre le bloc-vilebrequin (3) et le bloc-cylindres (1) et exerçant une force latérale suffisante pour que, au niveau des paliers (37), les deux blocs ne puissent s'éloigner dans aucun cas de fonctionnement.

9. Moteur selon l'une quelconque des revendications 1 à 8, caractérisé en ce que le bloc-vilebrequin (3) supporte le bloc-cylindres (1) et comporte des pattes de fixation au châssis du véhicule, ses faces avant (34) et arrière (35) étant usinées pour y fixer, respectivement, le carter de distribution du moteur et un carter d'embrayage ou de boîte de vitesses, et en ce que le bloc-cylindres (1) comporte à sa base des paliers (75) pour le(s) tourillon(s) de déplacement (7), usinés dans sa masse ou rapportés dans des logements prévus à cet effet, ainsi que des usinages destinés aux organes assurant le maintien et le guidage dans le cas du montage d'un seul dispositif de déplacement.

10. Moteur selon la revendication 9, caractérisé en ce que l'étanchéité entre le bloc-cylindres (1) et le bloc-vilebrequin (3) est assurée par un joint souple en forme de U (40) fixé hermétiquement à chacun desdits blocs à leur jointure et apte à supporter leurs déplacements relatifs.

11. Moteur selon la revendication 1 et l'une des revendications 4 ou 7, caractérisé en ce que l'arbre de pivotement, l'arbre et le tourillon de déplacement et les organes assurant le guidage sont soumis en permanence à des sollicitations de même sens grâce à des ressorts ou des vérins hydrauliques (38) interposés entre le bloc-cylindres (1) et le bloc-vilebrequin (3), et qui les repoussent avec une force verticale importante, de même sens que la poussée des pistons.

12. Moteur selon la revendication 1 et l'une des revendications 4 ou 7, caractérisé en ce que les paliers des tourillons, manetons et arbre de déplacement et des organes assurant le maintien et le guidage sont constitués de bandes de glissement autolubrifiantes (375), bloquées dans des gorges prévues à cet effet.

13. Moteur selon la revendication 1 et l'une des revendications 4 ou 7, caractérisé en ce que les parties cylindriques ou planes des tourillons, manetons et arbre de déplacement et des organes assurant le maintien et le guidage sont autolubrifiantes.

14. Moteur selon la revendication 1 et la revendications 4, caractérisé en ce que l'arbre de pivotement et le(s) tourillon(s) de guidage sont constitués de noyaux métalliques recouverts de couches minces cylindriques alternées de métal et de caoutchouc permettant une rotation légère du centre par rapport à la périphérie, tout en maintenant convenablement leur coaxialité malgré les poussées engendrées par les explosions, leur partie périphérique étant bloquée dans un palier de l'un des blocs, prévu à cet effet, tandis que leurs extrémités sont maintenues bloquées dans l'autre bloc.

## Patentansprüche

1. Motor mit innerer Verbrennung, volumenmäßig variabel, bei dem das Volumen der Verbrennungskammern durch Verstellen der Kurbelwelle relativ zum Zylinderkopf verändert wird, wobei die Kurbelwelle (2) von einem Kurbelwellenblock (3) getragen wird, der vom Zylinderblock (1) getrennt ist, die beiden Blöcke durch wenigstens eine Verstelleinrichtung relativ zueinander verstellbar sind, während sie mit Teilen verbunden bleiben, die ihr Festhalten und ihre Führung gewährleisten, die Formgebungen umfaßt, die zur Aufnahme der genannten Einrichtungen und Teile bestimmt sind, wobei die genannte Verstelleinrichtung aus einem zylindrischen einstückigen Verstellzapfen (7) besteht, der eine Länge aufweist, die ungefähr dem Abstand zwischen den Endlagern der Kurbelwelle (2) entspricht, und wenigstens an seinen Enden zwei konzentrische Kurbelzapfen (82, 83) aufweist, die in Bezug auf die Achse des Verstellzapfens exzentrisch angeordnet sind, und der genannte Verstellzapfen in einem Lager (75) eines der Blöcke, des Zylinderblockes oder des Kurbelwellenblockes, gelagert ist und welcher unter der Wirkung einer Regeleinrichtung schwenkbar ist, um die Kurbelzapfen in Bewegung zu setzen, die, fest verbunden mit dem anderen Block, das Verstellen der zwei Blöcke relativ zueinander bewirken, dadurch gekennzeichnet, daß die Regeleinrichtung direkt in den Verstellzapfen (7) und seinen Sitz integriert ist, daß der Verstellzapfen eine Ausnehmung (72) in Form eines Zylinderausschnittes, bestehend aus zwei radialen Wänden (723 und 724), zwei Seitenwänden (725 und 726) und einer zentralen zylindrischen Seitenwand (727), aufweist, und daß der Sitz des Verstellzapfens eine Öffnung (754) aufweist, die mit einem Deckel (76) verschlossen ist, der eine im wesentlichen zylindrische Fläche (766) aufweist, die an dem Verstellzapfen anliegt, sowie eine Trennwand (761) aufweist, deren Längsschnitt dem der Ausnehmung entspricht und deren Querschnitt der Form des Zylinderausschnittes entspricht und deren Winkel gleich der Differenz zwischen demjenigen des Ausschnittes der Ausnehmung und dem Rotationswinkel des Verstellzapfens ist und die die Ausnehmung in zwei unabhängige Kammern unterteilt, von denen die eine (721), Druckkammer genannt, mit einem unter Druck stehenden Fluid beaufschlagbar ist, um die Rotation des Verstellzapfens zu bewirken.

2. Motor nach Anspruch 1, dadurch gekennzeichnet, daß die Druckkammer (721) durch eine hochdruckfeste Dichtung (Dichtungsschnur) dicht verschlossen ist, die dem äußeren Umfang der Ausnehmung folgt, auf die Seitenwand der Trennwand (761) stößt und sich entlang deren Rand bis zu dem zentralen zyindrischen Teil (727) erstreckt, dem sie parallel zu seiner Achse folgt, bis sie sich auf sich selbst wieder schließt, und die in Nuten eingelegt ist, die in den im wesentlichen zylindrischen Teil (766) und die Wand (761) des Deckels (76) eingearbeitet sind, der selbst mit Öffnungen (764) durchsetzt ist, die das Zu- und Abführen von unter Druck stehendem Fluid in die bzw. aus der Druckkammer (721) sowie über die zweite Kammer (722) die Rückgewinnung von Fluid, das über die Hochdruckdichtung (763) entwichen sein mag, gestatten.

3. Motor nach Anspruch 1 oder 2, dadurch gekennzeichnet, daß der Verstellzapfen (7) auf seiner gesamten Länge von einer Bohrung (71) durchsetzt ist, die parallel und exzentrisch in Bezug auf die Zapfenachse verläuft, um einer Welle (8) als Lager zu dienen, die Verstellwelle genannt wird und deren Enden (82 und 83) die Verstellwellenzapfen bilden.

4. Motor nach den Ansprüchen 1 bis 3, deren Teil, welches das Festhalten sichert, eine zylindrische Achse (6) ist, um die der Zylinderblock (1) und der Kurbelwellenblock (3) schwenken können und die parallel zur Kurbelwellenachse angeordnet ist und eine Ebene durchquert, die die Kurbelwellenachse enthält und im wesentlichen senkrecht zu den Zylinderachsen verläuft, die Schwenkachse genannt wird und auf der Seite gegenüber der Verstelleinrichtung in Bezug auf die Zylinderachsenebene angeordnet ist und einen mittleren Teil (61), der mit einem der Blöcke verbunden ist, und zwei Endteile (62 und 63), die mit dem anderen Block verbunden sind, aufweist, und deren Teile, die die Führung gewährleisten, die Achsabstandsunterschiede ausgleichen, die der Geometrie der Verstell- und der Festhalteteile innewohnen, dadurch gekennzeichnet, daß die Teile, die die Führung gewährleisten, von einer Kuppeleinrichtung gebildet werden, bestehend aus einem (oder mehreren) flexiblen Verbindungsstück(en), von denen jedes aus einer rechteckigen Platte (53 und 123) besteht, die über ihre gesamte Länge auf einer Seite ein Rohr und auf der gegenüberliegenden Seite einen verstärkten Befestigungsbereich aufweist, daß jedes dieser Enden der Platte an einem unterschiedlichen Block befestigt ist und ihr mittlerer Teil ein Bereich mit geringerer Dicke ist, der den flexiblen Teil des Verbindungsstückes darstellt, und daß das Verbindungsstück gebildet wird entweder in Form eines langen Verbindungsstückes (5), dessen Rohr (51) als Lager für die Schwenkachse dient, während der Befestigungsbereich (52) mit demjenigen Block fest verbunden ist, mit dem auch die Schwenkachse verbunden ist, oder in Form zweier kurzer Verbindungsstücke (12), deren Rohr (121) die beiden Enden der Schwenkachse (62 und 63) oder die beiden Enden der Verstellwelle (82 und 83) festhält, während ihr Befestigungsbereich (122) mit demjenigen Block fest verbunden ist, mit welchem die genannten Enden verbunden sind.

5. Motor nach Anspruch 4, bei der der Antrieb der Ventilsteuerung über eine kinematische Übertragungskette erfolgt, welche die Abstandsunterschiede zwischen der (den) Nockenwelle(n) und der Kurbelwelle infolge der gegenseitigen Verschiebung der Blöcke ausgleicht, dadurch gekennzeichnet, daß die kinematische Übertragungskette aus zwei Zahnrädern mit äußerer Zahnung besteht, die koaxial mit der Schwenkachse angeordnet und fest zusammengesetzt sind, wobei das eine (161) von dem auf der Kurbelwelle angeordneten Zahnrad angetrieben wird und das andere (162) das (die) Zahnrad (Zahnräder) der Nockenwelle(n) antreibt.

6. Motor nach Anspruch 4 oder 5, dadurch gekennzeichnet, daß die Schwenkachse in Wälzlagern auf jedem der Blöcke gelagert ist und sich während des Motorbetriebes aufgrund eines an ihrem Ende auf der Seite der Ventilsteuerung befestigten Zahnrades (161) dreht, das, beispielsweise durch das Zwischenschalten einer Kette, von einem drehfest mit der Kurbelwelle verbundenen Zahnrad angetrieben wird.

7. Motor nach den Ansprüchen 1 bis 6, dadurch gekennzeichnet, daß die Teile, die die Führung gewährleisten, aus Lagern (37) bestehen, die im wesentlichen parallel zu den Zylinderachsen zwischen dem Kurbelwellenblock (3) und dem Zylinderblock (1) angeordnet sind und die es den Blöcken (1, 3) ermöglichen, während ihrer gegenseitigen Verschiebung in vertikaler Richtung aufeinander zu rollen oder zu gleiten, und daß die Verstelleinrichtung und die genannten Teile auf beiden Seiten einer Ebene angeordnet sind, die durch die Kurbelwellenachse und senkrecht zu den Zylindern verläuft.

8. Motor nach Anspruch 7, dadurch gekennzeichnet, daß die Teile, die das Festhalten gewährleisten, aus Federn oder aus Hydraulikzylindern (394) bestehen, die zwischen dem Kurbelwellenblock (3) und dem Zylinderblock (1) angeordnet sind und eine Seitenkraft ausüben, die ausreicht, daß sich die beiden Blöcke in keinem Betriebszustand in Höhe der Lager (37) voneinander entfernen können.

9. Motor nach irgendeinem der Ansprüche 1 - 8, dadurch gekennzeichnet, daß der Kurbelwellenblock (3) den Zylinderblock (1) trägt und Halterungen zum Befestigen am Fahrzeugchassis aufweist, daß seine Vorderseite (34) und seine Rückseite (35) hergerichtet sind, um daran das Gehäuse für die Ventilsteuerung des Motors bzw. das Kupplungsgehäuse oder das Getriebegehäuse zu befestigen, und daß der Zylinderblock (1) in seinem unteren Teil Lager (75) für den (die) Verstellzapfen (7), die in sein Material selbst eingearbeitet oder in dafür vorgesehene Unterbringungsräume eingesetzt sind, sowie hergerichtete Stellen, die für die Teile vorgesehen sind, die das Halten und das Führen für den Fall gewährleisten, daß nur eine einzige Verstelleinrichtung eingebaut ist, aufweist.

10. Motor nach Anspruch 9, dadurch gekennzeichnet, daß die Abdichtung zwischen dem Zylinderblock (1) und dem Kurbelwellenblock (3) durch eine elastische Dichtung mit U-förmigem Querschnitt (40) erreicht wird, die an jedem der genannten Blöcke auf deren Verbindungsstelle hermetisch befestigt wird und die in der Lage ist, deren gegenseitige Verschiebungen auszuhalten.

11. Motor nach Anspruch 1 und einem der Ansprüche 4 oder 7, dadurch gekennzeichnet, daß die Schwenkachse, die Verstellwelle, der Verstellzapfen und die Führungsglieder aufgrund von Federn oder Hydraulikzylindern (38), die zwischen dem Zylinderblock (1) und dem Kurbelwellenblock (3) angeordnet sind, ständig gleichgerichteten Belastungen unterworfen sind, die diese mit einer erheblichen vertikalen Kraft zurückzustoßen, die in dieselbe Richtung weist wie der Druck der Kolben.

12. Motor nach Anspruch 1 und einem der Ansprüche 4 oder 7, dadurch gekennzeichnet, daß die Lager der Verstellzapfen, -wellen und -achsen sowie der Halte- und Führungsglieder mit selbstschmierenden Gleitstreifen (375) versehen sind, die in dafür vorgesehenen Nuten festgelegt sind.

13. Motor nach Anspruch 1 und einem der Ansprüche 4 oder 7, dadurch gekennzeichnet, daß die zylindrischen oder ebenen Teile der Verstellzapfen, -wellen und -achsen sowie der Halte- und Führungsglieder selbstschmierend sind.

14. Motor nach Ansprüchen 1 und 4, dadurch gekennzeichnet, daß die Schwenkachse und der (die) Führungszapfen aus Metallkernen bestehen, die mit dünnen zylindrischen abwechselnd aus Metall und aus Gummi bestehenden Schichten überzogen sind, was eine leichte Drehung des inneren Teiles gegenüber dem äußeren Teil gestattet, und die gleichzeitig passend ihre Koaxialität beibehalten trotz der durch die Brennkräfte erzeugten Druckstöße, und daß ihr äußerer Teil in einem dafür vorgesehenen Lager eines der Blöcke festgehalten wird, während ihre Enden in dem anderen Block festgehalten werden.

## Claims

1. Variable compression ratio internal combustion engine in which the volume of the combustion chambers is modified by displacing the crankshaft with respect to the cylinder head, the crankshaft (2) being supported by a crankshaft block (3) which is separate from the cylinder block (1), the two blocks being able to be mutually displaced by means of at least one displacing device while still remaining united to parts that ensure holding and guiding of said blocks, and including machined provisions adapted to receive said devices and parts, wherein said displacing device is made up by a cylindrical one-piece displacing trunnion means (7) of length close to the distance separating the end bearings of said crankshaft (2) and carrying, at least at its end portions, two concentric crank pins (82, 83) disposed eccentrically with respect to the axis of said trunnion means, said trunnion means being mounted in a bearing (75) of one of said cylinder block or crankshaft block and being adapted to pivot under the action of a control device in order to drive the displacing crank pins which, being rigidly associated with the other of said blocks, bring about relative displacement of said two blocks, characterized in that the control device is directlv integrated into the displacing trunnion means (7) and the housing thereof, said trunnion means including a cavity (72) in the form of a cylindrical segment of a circle comprising two radial walls (723, 724), two lateral walls (725, 726) and a central cylindrical wall (727), said housing of said trunnion means including an opening (754) closed off by a cover (76) having a substantially cylindrical surface (766) which is in contact with said trunnion means, and a partition (761) having a longitudinal cross-section that is identical to the cross- section of said cavity and having a transverse cross-section in the shape of a cylindrical segment of a circle the angle of which is equal to the difference between the angle of the segment of a circle of said cavity and the angle of rotation of said trunnion means and separating the cavity into two independent chambers one (721) of which constitutes a thrust chamber adapted to be supplied with a fluid under pressure in order to bring about rotation of said trunnion means.

2. Engine according to claim 1, characterized in that said thrust chamber (721) is sealed by means of a sealing joint (763) which is resistant to high pressures, said sealing joint following the external circular contour of said cavity, joining the lateral wall of said partition (761) and following the edge thereof right up to the central cylindrical portion (727, said sealing joint then following said central cylindrical portion parallel to the axis thereof until it meets its other end in order to constitute a closed seal, and which is housed in groves machined in said substantially cylindrical portion (766) and in the wall (761) of the cover (76), said wall having passages (764) enabling fluid under pressure to be introduced and discharged into and from said thrust chamber (721), and providing also, via the second chamber (722) defined, recovery of fluid which has possibly leaked through said high pressure sealing joint (763).

3. Engine according to claim 1 or 2, characterized in that said displacing trunnion means includes a bore provided along the whole length thereof which is parallel to, and eccentric with respect to, the axis of said trunnion means, said bore providing a bearing for a displacing shaft, the end portions of which constitute said displacing crank pins.

4. Engine according to claims 1 to 3, characterized in that the said part ensuring holding of said block is a cylindrical pivot shaft (6) around which said cylinder block (1) and said crank shaft block (3) are able to pivot, said cylindrical shaft being parallel to the axis of said crankshaft and passing through a plane which contains the crankshaft axis and is substantially perpendicular to the axis of said cylinders, said pivot shaft being located on the side opposing said displacing device with respect to the plane of the cylinder axis and including a middle portion (61) which is connected to one of said blocks and two end portions (62 and 63) which are connected to the other block, and in which the parts providing said guiding are adapted to absorb variations in distances between centers that are inherent in the geometry of said displacing and holding parts, characterized in that said parts providing guiding are constituted by coupling means made up by one or more flexible journaled guide couplings each one of which consists of a rectangular plate (53 and 123) carrying a tube running along the whole length thereof at one end and, at the opposing end, a reinforced securing region, each one of the ends of said plate being fixedly associated with a different one of said blocks, and carrying at its mid-portion, an area of reduced thickness providing said flexibility, and in that said journaled guide coupling means takes the form of a single long journaled guide coupling (5) the tube (51) of which acts as the bearing for said pivot shaft while said securing region (52) is secured to the block to which said pivot shaft is fixedly associated, or takes the form of two short journaled guide couplings the tube of which holds the end portions of said displacing shaft while said securing region is secured to the block to which said end portions are fixedly associated.

5. Engine according to claim 4, in which drive of the valve gear is provided by a kinematic transfer mechanism that absorbs variations in the distance between the camshaft or camshafts and the crankshaft due to relative displacement of said two blocks, characterized in that said transfer mechanism consists of two externally-toothed gear wheels arranged integrally and coaxially with said pivot shaft one (161) of said gear wheels being driven by a gear wheel mounted on the crank-shaft while the other (162) of said gear wheels drives the gear wheel or wheels of said camshaft or camshafts.

6. Engine according to claim 4 or 5, characterized in that said pivot shaft is mounted on rolling bearings on each one of said blocks and rotates during running of said engine through the action of a gear wheel (161) secured to the end thereof located closest the valve gear of said engine and is driven in rotation by, fir example, an endless drive means, from a gear wheel which is integral in rotation with said crankshaft.

7. Engine according to claims 1 to 6, characterized in that the parts providing said guiding function consist of bearings (37) mounted between the crankshaft block (3) and the cylinder block substantially parallel to the axes of the cylinders and enabling said blocks (1, 3) to roll or slide vertically one against the other during their relative displacement, the displacing device and said parts being located on both sides of a plane passing through the crankshaft axis and perpendicular to the cylinders.

8. Engine according to claim 7, characterized in that the parts providing said holding function consist of springs or hydraulic cylinders (394) inserted between said cylinder block (1) and said crankshaft block (3) and exercising a sufficiently large lateral force whereby, at the level of said bearings (37), the two blocks are unable to move apart under all conditions of operation of said engine.

9. Engine according to any one of claims 1 to 8, characterized in that the crankshaft block (3) supports the cylinder block (1) and includes fixing lugs for securing it to the chassis of the vehicle, its front (34) and rear (35) ends being suitably machined for securing, respectively, the valve gear housing of the engine and a clutch or gearbox housing of the engine, and the cylinder block (1) including at the base thereof bearings (75) for one or several displacing trunnion means (7), said bearings being integrally machined therewith or fitted into housings provided for this purpose, together with suitably machined receiving means for said parts providing said holding and guiding functions in the case where a single displacing device is mounted in said engine.

10. Engine according to claim 9, characterized in that sealing between the cylinder block (1) and the crankshaft block (3) is provided by a flexible seal (40) having a U-shaped cross-section hermetically fastened to each one of said blocks at the point where they join and adapted to be able to withstand their relative displacements.

11. Engine according to claim 1 and one of claims 4 or 7, characterized in that said pivot shaft, said displacing shaft and said displacing trunnion means and said parts providing said guiding function are permanently subjected to the urging effect of spring means or hydraulic cylinders (38) inserted between the cylinder block (1) and the crankshaft block (3) and which apply a large vertical urging force thereto, in the same direction as the thrust of the pistons.

12. Engine according to claim 1 and one of claims 4 or 7, characterized in that the bearings of said trunnion means, displacing crank pins and displacing shaft and of said parts providing said holding and guiding functions are made up by self-lubricating sliding bearing inserts (375) retained within grooves adapted to receive them.

13. Engine according to claim 1 and one of claims 4 or 7, characterized in that the plane or cylindrical portions of said trunnion means, displacing crank pins and displacing shaft and said parts providing said holding and guiding functions are self-lubricating.

14. Engine according to claim 1 and claim 4, characterized in that the pivot shaft and the guiding trunnion means are constituted by metallic central cores covered with alternating thin layers of metal and of rubber allowing slight rotation of the center with respect to the periphery thereof while suitably maintaining their coaxial disposition despite the forces resulting from the thrust generated by said engine, their peripheral portion being blocked in a bearing provided for this purpose in one of said blocks while their end portions are maintained in a blocked manner in the other of said blocks.
